# EUROPÄISCHE PATENTSCHRIFT

(11) **EP 2 871 294 B1**
(45) Veröffentlichungstag und Bekanntmachung des Hinweises auf die Patenterteilung: **08.08.2018**
(21) Anmeldenummer: 13192466.4
(22) Anmeldetag: 12.11.2013
(51) Int. Cl.: E03D 1/32, E03D 1/38

(54) **Einlaufgarnitur für einen Spülkasten**
Inlet valve for a cistern
Garniture d'entrée pour une chasse d'eau

(43) Veröffentlichungstag der Anmeldung: 13.05.2015
(73) Patentinhaber: Geberit International AG, 8645 Jona (CH)
(72) Erfinder: Rüdisser, Martin, 8654 Jona (CH); Wey, Paul, 8733 Eschenbach (CH); Weiss, Rolf, 8632 Tann (CH)
(74) Vertreter: Frischknecht, Harry Ralph

(56) Entgegenhaltungen:
- WO-A1-2008/051311
- FR-A1- 2 865 749
- US-A- 2 960 109
- US-A- 3 409 050
- US-A1- 2013 199 626

## Beschreibung

### TECHNISCHES GEBIET

Die vorliegende Erfindung betrifft eine Einlaufgarnitur für einen Spülkasten nach dem Oberbegriff von Anspruch 1.

### STAND DER TECHNIK

Einlaufgarnituren dienen der Befüllung von Spülkästen von Sanitärartikeln, wie Toiletten oder Urinalen. Die Befüllung soll dabei in einer relativ kleinen Zeitdauer erfolgen, so dass die Spülung wieder rasch einsatzfähig ist. Zudem soll die Geräuschbildung klein sein, so dass der Benutzer die Befüllung nicht akustisch wahrnehmen kann.

Aus der WO 2008/051311 ist eine Einlaufgarnitur bekannt geworden, welche ein Durchflussbegrenzungselement aufweist. Hierfür wird ein Satz von verschiedenen Durchflussbegrenzungselementen bereitgestellt, welche je nach Einbausituation ausgewählt werden können, wobei eine Anpassung des Querschnittes während des Betriebes nicht möglich ist.

Zudem kennt der Sanitärfachmann aus US 2013/0199626 A1, US 3 409 050 und US 2 960 109 Durchflussbegrenzungselemente für die Verwendung in Armaturen bzw. Rohrleitungen. Diese Durchflussbegrenzungselemente weisen jeweils ein elastisches Element auf, das einen Durchflussquerschnitt in Abhängigkeit des Wasserdrucks verengt und so den Durchfluss bei steigendem Wasserdruck begrenzt.

### DARSTELLUNG DER ERFINDUNG

Der Erfindung liegt eine Aufgabe zugrunde, eine Einlaufgarnitur anzugeben, welche beim Durchfluss von Spülwasser möglichst geräuscharm ist.

Diese Aufgabe löst der Gegenstand von Anspruch 1. Demgemäss umfasst eine Einlaufgarnitur für die Befüllung eines Spülkastens ein Gehäuse, ein im Gehäuse angeordneter Wasserführungskanal mit einem Eingang und einem Ausgang, und ein im Wasserführungskanal angeordnetes schwimmergesteuertes Ventil, welches den Wasserführungskanal sperrt bzw. bei der Befüllung frei gibt. Weiter ist im Wasserführungskanal ein Durchflussbegrenzungselement vorhanden, welches den Durchfluss bei steigendem Wasserdruck so begrenzt, dass der Durchfluss des Wassers durch das Durchflussbegrenzungselement bei Erreichen und/oder Überschreiten eines vorbestimmten Wasserdruckes konstant gehalten wird. Die Einlaufgarnitur umfasst also weiterhin das Durchflussbegrenzungselement, welches den Durchfluss entsprechend begrenzt.

Das Durchflussbegrenzungselement wird über den Wasserdruck gesteuert. Durch die Begrenzung des Durchflusses bei hohen Drücken kann die Einlaufgarnitur geräuscharmer betrieben werden.

Vorzugsweise liegt der vorbestimmte Druck im Bereich von 3 bis 7 bar, insbesondere 4 bis 6. Der konstante Durchfluss liegt bevorzugt im Bereich von 0.1 bis 0.2 Liter pro Sekunde. Dabei verkleinert das Durchflussbegrenzungselement den Querschnitt des Wasserführungskanals bei ansteigendem Druck. Das Durchflussbegrenzungselement ist vorzugsweise derart ausgebildet, dass bei Vorliegen eines Maximaldruckes ein minimaler Querschnitt offen bleibt. Folglich wird also durch die Querschnittsveränderung der Durchfluss begrenzt. Durch die Sicherstellung einer minimalen Öffnung auch bei hohen Drücken wird erreicht, dass das Durchflussbegrenzungselement nicht als Feinfilter wirkt.

Das Durchflussbegrenzungselement umfasst mindestens ein im Wasserführungskanal angeordnetes elastisches Element, welches elastische Element bei ansteigenden Druck verformt wird und durch die Verformung den Querschnitt des Wasserführungskanals im Bereich des Durchflussbegrenzungselements verkleinert.

Das Durchflussbegrenzungselement umfasst eine den Querschnitt des Wasserführungskanal verkleinernde Verengung, wobei das besagte elastische Element in Fliessrichtung des Wassers gesehen vor und beabstandet zur Verengung angeordnet ist. Der Abstand zwischen dem elastischen Element und der Verengung wird bei steigendem Druck verkleinert, wodurch der Querschnitt des Wasserführungskanals zur Durchflussreduktion verkleinert wird.

Die Verengung wird durch mindestens eine Öffnung, die in einer Wand, welche in den Wasserführungskanal ein ragt oder hindurch ragt, bereitgestellt. Die Wand kann dabei integraler Bestandteil des Gehäuses sein oder in den Wasserführungskanal eingesetzt sein.

Besonders bevorzugt weist die Wand zum elastischen Element ragende Stützstellen oder Stützrippen auf. Diese Stützrippen sorgen für einen Minimalabstand zwischen Wand und dem elastischen Element, wodurch der besagte minimale Querschnitt bei hohen Drücken bereitstellbar ist.

Vorzugsweise ist das elastische Element eine elastische Scheibe. Die Scheibe ist dabei in Fliessrichtung des Wasser durch das Wasser verformbar.

Das elastische Element, insbesondere die besagte elastische Scheibe, ist auf einem Dorn im Wasserführungskanal angeordnet, welcher Dorn sich von der Wand erstreckt. Hierfür weist die Scheibe bzw. das elastische Element eine entsprechende Öffnung auf. Vorzugsweise sind der Dorn und somit auch die Öffnung mittig im Wasserführungskanal angeordnet. Der Dorn erstreckt sich dabei von der Wand weg und weist einen Absatz auf. Das elastische Element wird dabei auf den Dorn aufgeschoben, bis es am Absatz anschlägt, wobei der Absatz damit die Distanz zwischen elastischem Element und Wand exakt definiert. So kann die Montage des elastischen Elements vereinfacht werden.

Besonders bevorzugt ist das elastische Element an einem in den Wasserführungskanal eingesetzten Trägerelement angeordnet. Das Trägerelement ist dabei ein Teil des Durchflussbegrenzungselementes und kann einfach in den Wasserführungskanal eingesetzt werden.

Vorzugsweise stellt das Trägerelement die besagte Verengung bereit. Zudem umfasst das Trägerelement vorzugsweise die besagte Wand und die Öffnung.

Vorzugsweise weist das elastische Element eine Shore-Härte von grösser als 50 Shore oder grösser als 60 Shore oder grösser als 70 Shore auf.

Vorzugsweise umfasst die Einlaufgarnitur ein Auslassrohr, durch welches das Spülwasser in einen Spülkasten abgebbar ist und den Ausgang des Wasserführungskanals bereitstellt, wobei das Druckbegrenzungsmittel in Strömungsrichtung gesehen vor dem Auslassrohr liegt.

Vorzugsweise umfasst der Wasserführungskanal eine Düse mit einem Düsenkanal, wobei das Durchflussbegrenzungselement Teil der Düse ist oder in unmittelbarer Nähe zur Düse liegt. Besonders bevorzugt liegt das Durchflussbegrenzungselement in Fliessrichtung gesehen nach der Düse.

Vorzugsweise liegt das Durchflussbegrenzungselement in Fliessrichtung gesehen vor dem schwimmergesteuerten Ventil.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Schnittansicht durch ein Füllventil mit einem Durchflussbegrenzungselement;
- Fig. 2: eine Detailansicht der Figur 1; und
- Fig. 3: eine schematische Detailansicht des Durchflussbegrenzungselementes im unbelasteten Zustand;
- Fig. 4: eine schematische Detailansicht des Durchflussbegrenzungselementes im belasteten Zustand; und
- Fig. 5: das Durchflussverhalten eines herkömmlichen Füllventils und des Füllventils nach einer der vorhergehenden Figuren.

### BESCHREIBUNG BEVORZUGTER AUSFÜHRUNGSFORMEN

In der Figur 1 wird eine Schnittdarstellung einer Einlaufgarnitur 1 für die Befüllung eines Spülkastens gezeigt. Die Einlaufgarnitur 1 umfasst ein Gehäuse 2, ein im Gehäuse 2 angeordneten Wasserführungskanal 3 mit einem Eingang 4 und einem Ausgang 5 sowie ein im Wasserführungskanal 3 angeordnetes schwimmergesteuertes Ventil 6, welches den Wasserführungskanal 3 sperrt beziehungsweise bei der Befüllung freigibt.

Der Eingang 4 steht mit einer hier nicht gezeigten Wasserversorgungsleitung in Verbindung und der Ausgang 5 mündet in den Spülkasten. Dem Ausgang 5 kann sich ein Auslassrohr 14 anschliessen. Das schwimmergesteuerte Ventil 6 ist mit einem Schwimmer gekoppelt. Über den Schwimmer lässt sich das Ventil 6 nach dem Wasserstand im Spülkasten öffnen oder schliessen. Bei leerem Spülkasten ist das Ventil 6 offen und bei befülltem Spülkasten ist das Ventil 6 geschlossen.

Weiter ist im Wasserführungskanal 3 ein Durchflussbegrenzungselement 7 angeordnet. Mit dem Durchflussbegrenzungselement 7 lässt sich der Durchfluss innerhalb des Wasserführungskanals 3 steuern bzw. begrenzen. Das Durchflussbegrenzungselement 7 begrenzt den Durchfluss im Wasserführungskanal 3 derart, dass bei Erreichen und/oder Überschreiten eines vorbestimmten Wasserdruckes, der Durchfluss durch das Durchflussbegrenzungselement 7 konstant gehalten wird. Der Durchfluss wird also trotz steigendem Wasserdruck nicht weiter ansteigen. Das Durchflussbegrenzungselement 7 hat also die Funktion der Durchflussbegrenzung wenn ein vorbestimmter Wasserdruck überschritten wird.

Die Funktion des Durchflussbegrenzungselementes 7 wird in der Figur 5 gezeigt. Auf der X-Achse ist der im Wasserführungskanal 3 herrschende Druck und auf der Y-Achse ist der Durchfluss abgebildet. Die Kurve mit dem Bezugszeichen K1 zeigt eine charakteristische Durchflusskurve aus Einlaufgarnituren aus dem Stand der Technik. Die Kurve K2 zeigt eine Durchflusscharakteristik bei einer erfindungsgemässen Einlaufgarnitur. Von der Kurve K2 kann erkannt werden, dass bei Erreichen eines vorbestimmten Druckes P1 der Durchfluss konstant gehalten wird. Das Niveau des konstanten Durchflusses wird mit dem Bezugszeichen Q1 angegeben. Dies im Gegensatz zu aus dem Stand der Technik bekannten Einlaufgarnituren, bei welchen, wie mit der Kurve K1 gezeigt, der Durchfluss mit steigendem Druck ebenfalls weiter ansteigt.

Der vorbestimmte Druck P1, ab welchem der Durchfluss konstant gehalten wird, liegt vorzugsweise im Bereich von 3 bis 7 bar, insbesondere von 4 bis 6 bar. Der konstante Durchfluss Q1 liegt vorzugsweise im Bereich von 0,1 bis 0,2 Liter pro Sekunde. Besonders bevorzugt ist ein Durchfluss von 0,15 Liter pro Sekunde. Andere Werte sind je nach Ausbildung der Einlaufgarnitur auch denkbar.

Die Figuren 3 und 4 zeigen ein Prinzipschema eines Durchflussbegrenzungselementes 7. Durchflussbegrenzungselement 7 und Wasserführungskanal 3 sind dabei schematisch abgebildet.

In der Figur 3 wird das Durchflussbegrenzungselement 7 bei einem Druck P unterhalb des vorbestimmten Druckes P1 gezeigt. Der Druck P ist kleiner als der vorbestimmte Druck P1. Das Durchflussbegrenzungselement 7 steht dabei in seiner unveränderten Lage im Wasserführungskanal 3. Die Durchflussmenge wird durch das Durchflussbegrenzungselement 7 nicht wesentlich beeinflusst.

In der Figur 4 wird die Situation bei einem Druck P gezeigt, welcher grösser ist als der vorbestimmte Druck P1. Hier kann gut erkannt werden, dass das Durchflussbegrenzungselement 7 in Fliessrichtung gesehen gegen eine Verengung 9 des Wasserführungskanals 3 gedrückt wird. Der für den Durchfluss relevante Querschnitt wird dabei vor der Verengung 9 durch das Durchflussbegrenzungselement 7 verkleinert, wobei der Durchfluss ebenfalls verkleinert wird. Steigt nun der Druck P weiter an, so wird das Durchflussbegrenzungselement 7 weiter gegen die Verengung 9 gedrückt und der Querschnitt wird weiter verkleinert, was ebenfalls den Durchfluss entsprechend beeinflusst.

In allgemeinen Worten gesagt verkleinert das Durchflussbegrenzungselement 7 den Querschnitt des Wasserführungskanals 3 bei ansteigendem Druck, so dass die Durchflussmenge bei Überschreiten des vorbestimmten Druckes konstant bleibt.

Das Durchflussbegrenzungselement 7 ist derart ausgebildet, dass bei Erreichen eines maximalen Druckes ein minimaler Querschnitt offen bleibt. Das Durchflussbegrenzungselement 7 lässt also für jeden Druck den Durchtritt von Wasser zu.

Von den Figuren 1 bis 4 kann gut erkannt werden, dass das Durchflussbegrenzungselement 7 die Gestalt eines elastischen Elementes 8 aufweist. Das elastische Element 8 ist dabei im Wasserführungskanal 3 angeordnet und wird durch den ansteigenden Wasserdruck entsprechend verformt. Durch die Verformung wird der Querschnitt des Wasserführungskanals 3 im Bereich des Durchflussbegrenzungselementes 7 verkleinert.

Im Zusammenhang mit der Figur 2 sei weiterhin erwähnt, dass das elastische Element 8 mit der strichpunktierten Linie im verformten Zustand dargestellt wird.

Wie in den Figuren gezeigt wird, liegt in Fliessrichtung F gesehen nach dem Durchflussbegrenzungselement 7 eine den Querschnitt des Wasserkanals 3 verkleinernde Verengung 9. Die Verengung 9 kann Teil des Durchflussbegrenzungselementes 7 sein. Das besagte elastische Element 8 ist dabei in Fliessrichtung F des Wassers gesehen vor und beabstandet zur Verengung 9 angeordnet. Der Abstand zwischen dem elastischen Element 8 und der Verengung 9 wird bei steigendem Druck verkleinert, wodurch der Querschnitt des Wasserführungskanals 3 zur Durchflussreduktion in diesem Bereich verkleinert wird. Diese Verengung kann insbesondere in den Figuren 2 bis 4 gut erkannt werden. In der Figur 2 wird auch die Verkleinerung des Querschnittes im Bereich des elastischen Elementes 8, das im verformten Zustand mit der strichpunktierten Linie gezeigt ist, und der Verengung 9 dargestellt.

Die Verengung 9 wird durch eine Öffnung 10 bereitgestellt, die in einer Wand 11, welche in den Wasserführungskanal einragt oder hindurchragt, bereitgestellt wird. Die Verengung 9 kann dabei die Gestalt einer einzigen Öffnung aufweisen oder eine Vielzahl von Öffnungen in der entsprechenden Wand. Vorzugsweise steht die Wand 11 rechtwinklig zur Fliessrichtung im Wasserführungskanal.

Die Wand 11 kann Stützstellen aufweisen, welche zum elastischen Element 8 hin orientiert sind. Diese Stützstellen werden in den Figuren aber nicht dargestellt. Diese Stützstellen verhindern, dass sich das elastische Element 8 vollständig zur Wand 11 hin bewegt und die Öffnung 10 vollständig verschliesst.

Das elastische Element 8 kann verschiedenartig im Wasserführungskanal 3 angeordnet sein. In der Figur 2 wird gezeigt, dass das elastische Element 8 auf einem Dorn 13 angeordnet ist. Der Dorn 13 erstreckt sich hier von der Wand 11 weg. Der Dorn 13 weist einen Absatz 12 auf, welcher als Anschlag für das elastischen Element 8 dient. Der Absatz 12 und somit auch das elastische Element 8 liegt beabstandet von der Wand 11 und von der Öffnung 10. Hierdurch wird ebenfalls sichergestellt, dass das elastische Element 8 sich vollständig zur Wand 11 hin bewegt und die Öffnung 10 vollständig verschliesst.

Das elastische Element 8 kann auch in einem in den Wasserführungskanal 3 eingesetzten Trägerelement 17 angeordnet sein. Das Trägerelement 17 wird in der Figur 2 entsprechend gezeigt. In dieser Ausführungsform ist am Trägerelement 17 der besagte Dorn 13 angeordnet. Das Trägerelement 17 stellt dabei zugleich die besagte Verengung 9 sowie die besagte Wand 11 bereit. Das Trägerelement 11 kann in den Wasserführungskanal eingesetzt werden und steht hier an einer winklig zum Wasserführungskanal stehenden Wand 18 an.

Besonders bevorzugt weist das elastische Element 8 eine Shore-Härte von grösser als 50 Shore oder grösser als 60 Shore insbesondere von grösser als 70 Shore auf. Diese Shore-Härten haben sich in Versuchen als besonders vorteilhaft erwiesen.

In der Figur 1 kann weiter erkannt werden, dass sich dem Ausgang 5 ein Auslassrohr 14 anschliesst, durch welches das Spülwasser in einen Spülkasten abgebbar ist. Das Auslassrohr 14 mündet dabei mit einem entsprechenden Ausgang 19 in den Spülkasten. Das Druckbegrenzungselement 7 liegt in Strömungsrichtung gesehen vor dem Auslassrohr 14.

Ebenfalls in der Figur 1 wird gezeigt, dass vom Eingang 4 her gesehen der Wasserführungskanal 3 eine Düse 15 mit einem Düsenkanal 16 umfasst. Das Durchflussbegrenzungselement 7 kann dabei Teil der Düse 15 sein, so wie dies in den Figuren gezeigt ist. Alternativ kann das Durchflussbegrenzungselement 7 auch in der Nähe, insbesondere in unmittelbarer Nähe, zur Düse 15 liegen. Zudem kann in einer anderen Ausführungsform das Durchflussbegrenzungselement 7 in Fliessrichtung gesehen beabstandet zur Düse 15 liegen.

Besonders bevorzugt ist es aber, wenn das Durchflussbegrenzungselement 7 in Fliessrichtung F gesehen vor dem schwimmergesteurten Ventil 6 liegt. Hierdurch wird verhindert, dass das schwimmergesteurte Ventil 6 mit den grossen Durchflüssen oberhalb von Q1 belastet wird. Dies senkt die Geräusche bei der Befüllung des Spülkastens weiter.

Zusammenfassend weist das Durchflussbegrenzungselement den Vorteil auf, dass der Durchfluss bei steigendem Wasserdruck automatisch limitiert wird, was die Einlaufgarnitur geräuscharmer macht.

### BEZUGSZEICHENLISTE

- 1: Einlaufgarnitur
- 2: Gehäuse
- 3: Wasserführungskanal
- 4: Eingang
- 5: Ausgang
- 6: schwimmergesteuertes Ventil
- 7: Durchflussbegrenzungselement
- 8: elastisches Element
- 9: Verengung
- 10: Öffnung
- 11: Wand
- 12: Absatz
- 13: Dorn
- 14: Auslassrohr
- 15: Düse
- 16: Düsenkanal
- 17: Trägerelement
- 18: Wand
- 19: Ausgang

## Patentansprüche

1. Einlaufgarnitur (1) für die Befüllung eines Spülkastens umfassend
ein Gehäuse (2),
ein im Gehäuse (2) angeordneten Wasserführungskanal (3) mit einem Eingang (4) und einem Ausgang (5), und
ein im Wasserführungskanal (3) angeordnetes schwimmergesteuertes Ventil (6), welches den Wasserführungskanal (3) sperrt bzw. bei der Befüllung frei gibt,
wobei
im Wasserführungskanal (3) ein Durchflussbegrenzungselement (7) vorhanden ist, **dadurch gekennzeichnet, dass** das Durchflussbegrenzungselement (7) den Durchfluss bei steigendem Wasserdruck so begrenzt, dass der Durchfluss des Wassers durch das Durchflussbegrenzungselement (7) bei Erreichen und/oder Überschreiten eines vorbestimmten Wasserdruckes (P1) konstant gehalten wird,
wobei das Durchflussbegrenzungselement (7) mindestens ein im Wasserführungskanal (3) angeordnetes elastisches Element (8) umfasst, welches elastische Element (8) bei ansteigenden Druck verformt wird und durch die Verformung den Querschnitt des Wasserführungskanals (3) im Bereich des Durchflussbegrenzungselements (7) verkleinert,
wobei das Durchflussbegrenzungselement (7) weiter eine den Querschnitt des Wasserführungskanal (3) verkleinernde Verengung (9) umfasst, wobei das besagte elastische Element (8) in Fliessrichtung (F) des Wassers gesehen vor und beabstandet zur Verengung (9) angeordnet ist, wobei der Abstand zwischen elastischem Element (8) und Verengung (9) bei steigendem Druck verkleinert wird, wodurch der Querschnitt des Wasserführungskanals (3) zur Durchflussreduktion verkleinert wird, welche Verengung durch mindestens eine Öffnung (10), die in einer Wand (11), welche in den Wasserführungskanal (3) ein ragt oder hindurch ragt, bereitgestellt wird,
und wobei ein Dorn (13) sich von der Wand (11) wegerstreckt und einen Absatz (12) aufweist, wobei das elastische Element (8) auf dem Dorn (13) im Wasserführungskanal (3) derart befestigt ist, dass der Absatz (12) als Anschlag für das elastischen Element (8) dient, wobei der Absatz (12) und damit das elastische Element (8) beabstandet von der Wand (11) und von der mindestens einen Öffnung (10) liegen.

2. Einlaufgarnitur (1) nach Anspruch 1, **dadurch gekennzeichnet, dass** der vorbestimmte Druck (P1) im Bereich von 3 bis 7 bar, insbesondere 4 bis 6, ist und/oder dass der konstante Durchfluss (Q1) im Bereich von 0.1 bis 0.2 Liter pro Sekunde ist.

3. Einlaufgarnitur nach Anspruch 1 oder 2, **dadurch gekennzeichnet, dass** das Durchflussbegrenzungselement (7) den Querschnitt des Wasserführungskanals (3) bei ansteigendem Druck verkleinert, wobei das Durchflussbegrenzungselement (7) bevorzugt derart ausgebildet ist, dass bei Vorliegen eines Maximaldruckes ein minimaler Querschnitt offen bleibt.

4. Einlaufgarnitur nach einem der vorhergehenden Ansprüche, **dadurch gekennzeichnet, dass** die Wand (11) zum elastischen Element (8) ragende Stützstellen aufweist.

5. Einlaufgarnitur nach einem der vorhergehenden Ansprüche, **dadurch gekennzeichnet, dass** das elastische Element (8) eine elastische Scheibe ist.

6. Einlaufgarnitur nach einem der vorhergehenden Ansprüche, **dadurch gekennzeichnet, dass** der Dorn mit dem elastischen Element (8) an einem in den Wasserführungskanal (3) eingesetzten Trägerelement (17) angeordnet ist.

7. Einlaufgarnitur nach Anspruch 6, **dadurch gekennzeichnet, dass** das Trägerelement (17) die besagte Verengung (9) bereitstellt und die besagte Wand (11) und die Öffnung (10) umfasst.

8. Einlaufgarnitur nach einem der vorhergehenden Ansprüche, **dadurch gekennzeichnet, dass** das elastische Element (8) eine Shore-Härte von grösser als 50 Shore oder grösser als 60 Shore oder grösser als 70 Shore aufweist.

9. Einlaufgarnitur nach einem der vorhergehenden Ansprüche, **dadurch gekennzeichnet, dass** die Einlaufgarnitur (1) ein Auslassrohr (14) umfasst, durch welches das Spülwasser in einen Spülkasten abgebbar ist, wobei das Druckbegrenzungsmittel (7) in Strömungsrichtung gesehen vor dem Auslassrohr (14) liegt.

10. Einlaufgarnitur nach einem der vorhergehenden Ansprüche, **dadurch gekennzeichnet, dass** der Wasserführungskanal (3) vom Eingang her gesehen eine Düse (15) mit einem Düsenkanal (16) umfasst, wobei das Durchflussbegrenzungselement (7) Teil der Düse (15) ist oder in unmittelbarer Nähe zur Düse (15) liegt und/oder wobei das Durchflussbegrenzungselement (7) in Fliessrichtung gesehen nach der Düse (15) liegt und/oder dass das Durchflussbegrenzungselement (7) in Fliessrichtung gesehen vor dem schwimmergesteuerten Ventil (6) liegt.

## Claims

1. An inlet fitting (1) for the filling of a cistern comprising
a housing (2),
a water-guiding channel (3) arranged in the housing (2) with an inlet (4) and an outlet (5), and
a float-controlled valve (6) arranged in the water-guiding channel (3), which locks the water-guiding channel (3) and unlocks the water-guiding channel (3) during the filling, respectively,
wherein a flow-limiting element (7) is comprised in the water-guiding channel (3),
**characterized in that** the flow-limiting element (7) limits the flow rate at increasing water pressure such, that the flow of the water through the flow-limiting element (7) is kept constant upon reaching and/or exceeding a predetermined water pressure (P1),
wherein the flow-limiting element (7) comprises at least one elastic element (8) arranged in the water-guiding channel (3), which elastic element (8) is deformed under increasing pressure and, due to the deformation, reduces the cross-section of the water-guiding channel (3) in the region of the flow-limiting element (7),
wherein the flow-limiting element (7) further comprises a constriction (9), which reduces the cross-section of the water-guiding channel (3), wherein the said elastic element (8) is arranged before and at a distance to the constriction (9) when viewed along the flow direction (F) of the water, wherein the distance between the elastic element (8) and the constriction (9) reduces as the pressure increases, as a result of which the cross-section of the water-guiding channel (3) is reduced for a flow reduction, which constriction is provided by at least one opening (10) in a wall (11), which protrudes into or through the water-guiding channel (3), and
wherein a mandrel (13) extends from the wall (11) and comprises a shoulder (12), wherein the elastic element (8) is mounted on the mandrel (13) in the water-guiding channel (3) such, that the shoulder (12) serves the purpose of an abutment for the elastic element (8), wherein the shoulder (12) and therefore the elastic element (8) are located at a distance from the wall (11) and from the at least one opening (10).

2. The inlet fitting (1) according to claim 1, **characterized in that** the predetermined pressure (P1) is in the range of 3 to 7 bar, in particular 4 to 6, and/or that the constant flow (Q1) is in the range of 0.1 to 0.2 liter per second.

3. The inlet fitting (1) according to claim 1 or 2, **characterized in that** the flow-limiting element (7) reduces the cross-section of the water-guiding channel (3) as the pressure increases, wherein the flow-limiting element (7) is preferably designed such, that a minimum cross-section remains open when a maximum pressure is present.

4. The inlet fitting (1) according to any one of the preceding claims, **characterized in that** the wall (11) comprises support points projecting to the elastic element (8).

5. The inlet fitting (1) according to any one of the preceding claims, **characterized in that** the elastic element (8) is an elastic disc.

6. The inlet fitting (1) according to any one of the preceding claims, **characterized in that** the mandrel is arranged with the elastic element (8) on a support element (17) placed into the water-guiding channel (3).

7. The inlet fitting (1) according to claim 6, **characterized in that** the support element (17) provides the said constriction (9) and comprises the said wall (11) and the opening (10).

8. The inlet fitting (1) according to any one of the preceding claims, **characterized in that** the elastic element (8) has a shore-hardness of greater than 50 shore or greater than 60 shore or greater than 70 shore.

9. The inlet fitting (1) according to any one of the preceding claims, **characterized in that** the inlet fitting (1) comprises an outlet pipe (14), through which rinsing water can be dispensed into a cistern, wherein the pressure limiting element (7) is arranged upstream of the outlet pipe (14) when viewed in the direction of flow.

10. The inlet fitting (1) according to any one of the preceding claims, **characterized in that** the water-guiding channel (3) comprises a nozzle (15) with a nozzle channel (16) when viewed from the inlet, wherein the flow-limiting element (7) is part of the nozzle (15) or is arranged in immediate proximity to the nozzle (15) and/or wherein the flow-limiting element (7) is arranged upstream of the nozzle (15) when viewed in the direction of flow and/or the flow-limiting element (7) is arranged downstream of the float-controlled valve (6) when viewed along the direction of flow.

## Revendications

1. Garniture d'entrée (1) pour le remplissage d'une chasse d'eau, comprenant
un boîtier (2),
un canal de guidage d'eau (3) ayant une entrée (4) et une sortie (5), disposé à l'intérieur du boîtier (2), et
une soupape commandée par flotteur (6) disposée à l'intérieur du canal de guidage d'eau (3) laquelle bloque, respectivement libère, le canal de guidage d'eau (3) lors du remplissage,
où
un élément de limitation du débit (7) est présent dans le canal de guidage d'eau (3), **caractérisé en ce que** l'élément de limitation du débit (7) limite le débit lors d'une pression hydraulique montante de sorte que le débit de l'eau à travers l'élément de limitation du débit (7) est maintenu constant lorsque une pression hydraulique (P1) prédéterminée est atteinte et/ou dépassée,
où l'élément de limitation du débit (7) comprend au moins un élément élastique disposé dans le canal de guidage d'eau (3), lequel élément élastique (8) est déformé lors d'une pression montante et la section du canal de guidage d'eau (3) est réduite au niveau du domaine de l'élément de limitation du débit (7) par la déformation,
où l'élément de limitation du débit (7) comprend en outre un rétrécissement (9) réduisant la section du canal de guidage d'eau (3), où le dit élément élastique (8), vu en direction d'écoulement de l'eau (F), est disposé avant et à distance du rétrécissement (9), où la distance entre l'élément élastique et le rétrécissement (9) est réduite lors d'une pression montante ainsi réduisant la section du canal de guidage d'eau (3) pour une réduction de débit, lequel rétrécissement est mis à disposition par au moins une ouverture (10) dans une paroi (11) qui pénètre dans le, ou à travers du, canal de guidage d'eau (3),
et où un mandrin (13) s'étend depuis la paroi (11) et comporte un talon (12), où l'élément élastique (8) est disposé sur le mandrin (13) dans le canal de guidage d'eau (3) de telle sorte que le talon (12) sert de butée pour l'élément élastique (8), où le talon et donc l'élément élastique (8) se situent à une distance de la paroi (11) et l'au moins une ouverture (10).

2. La garniture d'entrée (1) selon la revendication 1, **caractérisée en ce que** la pression prédéterminée (P1) est dans la plage de 3 à 7 bar, en particulier de 4 à 6 bar et / ou que le débit constant (Q1) est dans la plage de 0,1 à 0,2 litres par seconde.

3. La garniture d'entrée selon la revendication 1 ou 2, **caractérisée en ce que** l'élément de limitation du débit (7) réduit la section du canal de guidage d'eau (3) lors d'une pression montante, où l'élément de limitation de débit (7) est préférablement formé de sorte qu'une section minimale reste ouverte en présence d'une pression maximale.

4. La garniture d'entrée selon une des revendications précédentes, **caractérisée en ce que** la paroi (11) comporte des points de support faisant saillie vers l'élément élastique (8).

5. La garniture d'entrée selon une des revendications précédentes, **caractérisée en ce que** l'élément élastique (8) est un disque élastique.

6. La garniture d'entrée selon une des revendications précédentes, **caractérisée en ce que** le mandrin est disposé avec l'élément élastique (8) sur un élément de support (17) inséré dans le canal de guidage d'eau (3).

7. La garniture d'entrée selon la revendication 6, **caractérisée en ce que** l'élément de support (17) met à disposition ledit rétrécissement (9) et comprend ladite paroi (11) et l'ouverture (10).

8. La garniture d'entrée selon une des revendications précédentes, **caractérisée en ce que** l'élément élastique (8) présente une dureté Shore de plus de 50 Shore ou de plus de 60 Shore ou de plus de 70 Shore.

9. La garniture d'entrée selon une des revendications précédentes, **caractérisée en ce que** la garniture d'entrée (1) comprend un tuyau de sortie (14), à travers duquel l'eau de chasse peut être émise dans une chasse d'eau, où l'élément de limitation de débit (7), vu en direction d'écoulement, se situe avant le tuyau de sortie (14).

10. La garniture d'entrée selon une des revendications précédentes, **caractérisée en ce que** le canal de guidage d'eau (3), vu depuis l'entrée, comprend une buse (15) ayant un canal de buse (16), où l'élément de limitation du débit (7) forme partie de la buse (15) ou se situe à proximité immédiate de la buse (15) et / ou où l'élément de limitation de débit (7), vu en direction d'écoulement, se situe après la buse (15) et / ou que l'élément de limitation de débit (7), vu en direction d'écoulement, se situe avant la soupape commandé par flotteur (6).
